# EUROPÄISCHE PATENTSCHRIFT

(11) **EP 3 144 430 B1**
(45) Veröffentlichungstag und Bekanntmachung des Hinweises auf die Patenterteilung: **11.04.2018**
(21) Anmeldenummer: 16173449.6
(22) Anmeldetag: 08.06.2016
(51) Int. Cl.: E02F 9/20, G08C 17/02, G08C 23/04

(54) **VORRICHTUNG UND VERFAHREN ZUR ÜBERWACHUNG EINER GEFAHRENSITUATION ZWISCHEN EINER ARBEITSMASCHINE UND EINEM BEDIENER DER ARBEITSMASCHINE SOWIE ÜBERWACHUNGSSYSTEM**
DEVICE AND METHOD FOR MONITORING A DANGEROUS SITUATION BETWEEN A WORKING MACHINE AND AN OPERATOR OF THE WORKING MACHINE AND MONITORING SYSTEM
DISPOSITIF ET PROCÉDÉ DE SURVEILLANCE D'UNE SITUATION DE DANGER ENTRE UNE MACHINE DE TRAVAIL ET UN UTILISATEUR DE LA MACHINE DE TRAVAIL ET SYSTÈME DE SURVEILLANCE

(30) Priorität: 21.09.2015 DE 102015115938
(43) Veröffentlichungstag der Anmeldung: 22.03.2017
(73) Patentinhaber: IR-Systeme GmbH & Co.KG, 97437 Hassfurt (DE)
(72) Erfinder: Wissendheit, Uwe, 97437 Hassfurt (DE); Popp, Christian, 97437 Hassfurt (DE); Krichbaum, Alexander, 97437 Hassfurt (DE); Löffler, Andreas, 97437 Hassfurt (DE)
(74) Vertreter: ProI European Patent Attorneys

(56) Entgegenhaltungen:
- EP-A1- 2 843 637
- WO-A2-02/08397
- DE-A1-102011 107 091
- US-A- 5 450 068

## Beschreibung

Vorliegende Erfindung betrifft eine Vorrichtung und ein Verfahren zur Überwachung einer Gefahrensituation zwischen einer Arbeitsmaschine und einem Bediener der Arbeitsmaschine sowie ein Überwachungssystem mit einer Fernsteuerung, einer Arbeitsmaschine und einer Vorrichtung zur Gefahrensituationsüberwachung.

Aus dem Stand der Technik ist ein System mit einer Arbeitsmaschine und einer Fernsteuerung bekannt, die die Arbeitsmaschine steuert bzw. kontrolliert. Die Verbindung zwischen der Arbeitsmaschine und der Fernsteuerung kann drahtgebunden oder drahtlos, beispielsweise als Funkverbindung (RF), Infrarotverbindung (IR) etc., ausgebildet sein. An der Arbeitsmaschine sind Empfangseinheiten vorgesehen, welche Signale der Fernsteuerung empfangen und, falls notwendig, aufbereiten. Die Signale werden mittels einer an der Arbeitsmaschine vorgesehenen Empfangsauswerteeinheit ausgewertet. Je nach Art des empfangenen Steuersignals reagiert die Arbeitsmaschine entsprechend beispielsweise mit Stopp, Abbiegen, Anfahren, etc.

Die Fernsteuerung umfasst ein Sendemodul zur Ansteuerung einer Sendeeinheit. Die Sendeeinheit kann Funk- oder IR-Signale etc. versenden. Weiterhin umfasst die Fernsteuerung eine Steuereinheit und eine Bedieneinheit. Der Bediener der Fernsteuerung bewirkt, dass über die Steuereinheit entsprechende Signale erzeugt werden, die über das Sendemodul und die Sendeeinheit zur Arbeitsmaschine gelangen.

Zur Vermeidung von Unfällen, welche dadurch zustande kommen können, dass sich der Bediener der Fernsteuerung zu nahe an der Arbeitsmaschine befindet, existieren bestimmte Sicherheitssysteme. Bei einem derartigen Sicherheitssystem aus dem Stand der Technik wird von der Fernsteuerung ein Signal ausgesendet, welches nur in unmittelbarer Nähe der Arbeitsmaschine detektiert werden kann. Bei zu geringem Abstand zwischen Arbeitsmaschine und Fernsteuerung wird die Arbeitsmaschine durch entsprechende, per Signal von der Fernsteuerung an die Arbeitsmaschine übermittelte Befehle veranlasst, anzuhalten.

Ein solches System ist zum Beispiel offenbart im Dokument EP 2 843 637 A1.

Weitere bekannte Sicherheitssysteme basieren auf RFID-Technologie. Dabei wird von der Arbeitsmaschine (RFID-Lesegerät) ein "begrenztes" elektromagnetisches Feld (RF) aufgebaut, welches eine Kennung (ID) aussendet. Diese Kennung wird beispielweise in der Fernsteuerung (RFID-Transponder) erfasst und an die Arbeitsmaschine per Lastmodulation oder Backscatter-Verfahren (passive RFID-Transponder) oder bei aktiven Funksystemen auf speziellen Funk-Frequenzen zurückgesendet (RFID-Prinzip). Die Anwendung des RFID-Prinzips ermöglicht, der Arbeitsmaschine die Information zu übermitteln, dass sich die Fernsteuerung und damit auch der Bediener der Fernsteuerung im Nahbereich der Arbeitsmaschine befinden, sich also eine Gefahrensituation ergibt und darauf entsprechend reagiert werden kann. Die Gefahrensituation ist dadurch gekennzeichnet, dass sich die Arbeitsmaschine derart nah an die Fernsteuerung angenähert hat bzw. sich weiterhin der Fernsteuerung annähert, dass der Bediener der Fernsteuerung durch die Arbeitsmaschine gefährdet ist.

Aus dem Stand der Technik sind weitere Systeme bekannt, bei denen die Arbeitsmaschine ein magnetisches Wechselfeld erzeugt, welches mittels der Fernsteuerung oder eines anderen Empfängers detektiert wird, wobei in Folge der Auswertung des Wechselfelds und Bestimmung der Feldstärke, welche einen Bezug zur Reichweite zwischen der Fernsteuerung und der Arbeitsmaschine hat, ein Steuersignal zurück zur Arbeitsmaschine geschickt wird, woraufhin die Arbeitsmaschine gestoppt wird.

Die Problematik im Stand der Technik besteht einerseits in der aufwendigen Ansteuerung der Arbeitsmaschine, um dieselbe anzuhalten und das Verletzungsrisiko für den Bediener zu reduzieren, und andererseits in der aufwendigen Aktivierung des Sicherheitssystems zur Abschaltung der Arbeitsmaschine und in den eingeschränkten Kommunikationsmöglichkeiten zwischen der Fernsteuerung und der Arbeitsmaschine.

Somit liegt der Erfindung die Aufgabe zu Grunde, eine Vorrichtung und ein dazugehöriges Verfahren zur Überwachung einer Gefahrensituation zwischen einer Arbeitsmaschine und einem Bediener der Arbeitsmaschine bereit zu stellen, wobei eine Erkennung der Gefahrensituation und ein daran anschließender Stopp der Arbeitsmaschine ohne aktive Rückmeldung an die Arbeitsmaschine auskommen und welche auch bei Arbeitsmaschinen und Fernsteuerungen einsetzbar sind, die mittels Infrarotdatenverbindung miteinander kommunizieren. Des weiteren liegt der Erfindung die Aufgabe zu Grunde, ein Überwachungssystem mit einer Fernsteuerung, einer Arbeitsmaschine und einer Vorrichtung zur Gefahrensituationsüberwachung zur Verfügung zu stellen.

Die Erfindung wird gemäß den Merkmalen der Ansprüche 1, 11 bzw. 15 gelöst.

Erfindungsgemäß ist eine Vorrichtung zur Überwachung einer Gefahrensituation zwischen einer Arbeitsmaschine und einem Bediener der Arbeitsmaschine angegeben, wobei die Vorrichtung eine Empfängerspulenanordnung und eine Sendespulenanordnung umfasst, wobei die Sendespulenanordnung an der Arbeitsmaschine angeordnet und dazu ausgebildet ist, ein Magnetfeld mit einer Arbeitsmaschinen spezifischen Kennung zu erzeugen, wobei die Empfängerspulenanordnung, welche an einer Fernsteuerung des Bedieners zur Steuerung der Arbeitsmaschine, an einem Helm und/oder einer Warnweste des Bedieners der Fernsteuerung angeordnet oder in unmittelbarer Nähe zur Fernsteuerung und deren Bediener vorgesehen und dazu ausgebildet ist, das Magnetfeld der Sendespulenanordnung zu empfangen, wobei eine an der Fernsteuerung vorgesehene Empfängerauswerteeinheit dazu ausgebildet ist, das Magnetfeld der Sendespulenanordnung auszuwerten, um den Abstand und/oder die Position der Arbeitsmaschine relativ zur Empfängerspulenanordnung zu ermitteln, und wobei eine Datenübertragungsverbindung, welche unter anderem zur Übermittlung von Steuerbefehlen zur Ansteuerung der Arbeitsmaschine ausgebildet ist, zwischen einer Sendeeinheit der Fernsteuerung und einer Empfängereinheit der Arbeitsmaschine dazu ausgebildet ist, in Abhängigkeit der Position der Arbeitsmaschine, des Abstands der Arbeitsmaschine relativ zur Empfängerspulenanordnung und/oder eines an der Arbeitsmaschine anliegenden Steuerbefehls der Fernsteuerung fortzubestehen, wenn eine Gefahrensituation, wobei die Arbeitsmaschine einen für den Bediener der Fernsteuerung gefährdenden Abstand zur Empfängerspulenanordnung aufweist, nicht erkennbar ist, wobei die Datenübertragungsverbindung weiterhin dazu ausgebildet ist, fortzubestehen, wenn eine derartige Gefahrensituation erkennbar ist und der Abstand bzw. die Position der Arbeitsmaschine relativ zur Empfängerspulenanordnung nicht verschärfend ist, d.h. sich die Arbeitsmaschine von der Empfängerspulenanordnung entfernt, und wobei die Datenübertragungsverbindung ferner dazu ausgebildet ist, unterbrochen zu werden, wenn eine derartige Gefahrensituation erkennbar ist und der Abstand und/oder die Position der Arbeitsmaschine relativ zur Empfängerspulenanordnung verschärfend ist, d.h. sich die Arbeitsmaschine auf die Empfängerspulenanordnung zubewegt, bzw. wenn eine Situation vorliegt, wobei der Abstand bzw. die Position der Arbeitsmaschine relativ zur Empfängerspulenanordnung unbekannt ist.

Erfindungsgemäß ist weiterhin ein Verfahren zur Überwachung einer Gefahrensituation zwischen einer Arbeitsmaschine und einem Bediener der Arbeitsmaschine unter Anwendung der besagten erfindungsgemäßen Vorrichtung zur Überwachung der Gefahrensituation angegeben, und zwar, mit den Verfahrensschritten: Bereitstellen der Vorrichtung zur Überwachung der Gefahrensituation mit einer Sendespulenanordnung, welche an der Arbeitsmaschine angeordnet ist, mit einer Empfängerspulenanordnung, welche an der Fernsteuerung des Bedieners zur Steuerung der Arbeitsmaschine, an einem Helm und/oder einer Warnweste des Bedieners der Fernsteuerung angeordnet oder in unmittelbarer Nähe zur Fernsteuerung und deren Bediener vorgesehen ist, Erzeugen eines Magnetfelds mittels der Sendespulenanordnung, Empfangen des Magnetfelds der Sendespulenanordnung mittels der Empfängerspulenanordnung und Ermitteln des Abstands und/oder der Position der Arbeitsmaschine relativ zur Empfängerspulenanordnung durch Auswerten des Magnetfelds der Sendespulenanordnung, wobei eine Datenübertragungsverbindung, welche unter anderem Steuerbefehle zur Ansteuerung der Arbeitsmaschine übermittelt, zwischen einer Sendeeinheit der Fernsteuerung und einer Empfängereinheit der Arbeitsmaschine in Abhängigkeit der Position der Arbeitsmaschine, des Abstands der Arbeitsmaschine relativ zur Fernsteuerung und/oder eines an der Arbeitsmaschine anliegenden Steuerbefehls der Fernsteuerung fortbesteht, wenn eine Gefahrensituation, wobei die Arbeitsmaschine einen für den Bediener der Fernsteuerung gefährdenden Abstand zur Empfängerspulenanordnung aufweist, nicht erkennbar ist, wobei die Datenübertragungsverbindung fortbesteht, wenn eine derartige Gefahrensituation erkennbar ist und der Abstand bzw. die Position der Arbeitsmaschine relativ zur Empfängerspulenanordnung nicht verschärfend ist, d.h. sich die Arbeitsmaschine von der Empfängerspulenanordnung entfernt, bzw., wobei die Datenübertragungsverbindung unterbrochen wird, wenn eine derartige Gefahrensituation erkennbar ist und der Abstand und/oder die Position der Arbeitsmaschine relativ zur Empfängerspulenanordnung verschärfend ist, d.h. sich die Arbeitsmaschine auf die Empfängerspulenanordnung zu bewegt, bzw. wenn eine Situation vorliegt, wobei der Abstand bzw. die Position der Arbeitsmaschine relativ zur Empfängerspulenanordnung unbekannt ist.

Wird also aufgrund einer Unterbrechung der Signalverbindung kein Steuerbefehl auf Seiten der Arbeitsmaschine empfangen, reagiert die Arbeitsmaschine mit Stopp, sodass keine weitere Bewegung ausgeführt wird. Dies soll dem Schutz des Bedieners und der Umgebung dienen.

Erfindungsgemäß ist weiterhin ein Überwachungssystem mit einer Arbeitsmaschine, einer Fernsteuerung und einer Vorrichtung zur Überwachung einer Gefahrensituation zwischen der Arbeitsmaschine und dem Bediener der Arbeitsmaschine angegeben.

Die Unteransprüche stellen zweckmäßige Weiterbildungen der Erfindung dar.

Zweckmäßigerweise sind die Parameter der Magnetfelder, unter anderem deren Frequenz, Phase, Amplitude, veränderbar. In bevorzugter Weiterbildung können Magnetfelder mit unterschiedlichen Parametern überlagert werden.

Zweckmäßigerweise sind in verschiedenen Abständen zur Empfängerspulenanordnung Gefahrenzonen um die Empfängerspulenanordnung festgelegt, wobei der Arbeitsmaschine für jede der Gefahrenzonen eine Sollgeschwindigkeit zugewiesen ist, so dass sich die Geschwindigkeit der Arbeitsmaschine mit abnehmendem Abstand zur Empfängerspulenanordnung verringert bzw. die Arbeitsmaschine gestoppt wird. D.h., dass die Geschwindigkeit der Arbeitsmaschine, die sich in vergleichsweise großer Entfernung zur Empfängerspulenanordnung befindet und sich dieser nähert, zunächst verlangsamt wird. Erst, wenn sich die Arbeitsmaschine in vergleichsweise geringer Entfernung zur Empfängerspulenanordnung befindet, stoppt die Arbeitsmaschine.

Zweckmäßigerweise ist die Istgeschwindigkeit der Arbeitsmaschine während des Eintritts der Arbeitsmaschine in eine der Gefahrenzonen an die der jeweiligen Gefahrenzone zugewiesene Sollgeschwindigkeit anpassbar, und zwar, durch Ansteuerung der Arbeitsmaschine mittels eines Steuerbefehls. Dahingegen erfolgt der Stopp der Arbeitsmaschine erfindungsgemäß ohne Steuerbefehl seitens der Fernsteuerung durch Unterbrechung der Datenübertragungsverbindung.

Zweckmäßigerweise ist die Datenübertragungsverbindung als Infrarot-Verbindung, als Funkverbindung oder anderweitige drahtlose oder drahtgebundene Verbindung (US, CAN, I²C, etc.) ausgebildet. Die Verwendung von Datenübertragungsverbindungen verschiedenster Art erlaubt den Einsatz von Arbeitsmaschinen und Fernsteuerungen unterschiedlicher Hersteller sowie ortsunabhängigen, umgebungsunabhängigen und situationsunabhängigen Einsatz.

Zweckmäßigerweise ist eine an der Fernsteuerung angeordnete Gefahrenanzeige, welche als visuelle, akustische und/oder als Vibrationsanzeige ausgeführt ist, dazu ausgebildet, dem Bediener der Fernsteuerung anzuzeigen, wenn ein Gefahrenbereich erkannt wird. Diese zusätzliche Hinweisgebung gegenüber dem Bediener reduziert die Verletzungswahrscheinlichkeit des Bedieners.

In zweckmäßiger Weiterbildung ist die an der Fernsteuerung angeordnete Gefahrenanzeige, welche als visuelle, akustische und/oder als Vibrationsanzeige ausgeführt ist, ferner dazu ausgebildet, dem Bediener der Fernsteuerung in Form von Warnstufen anzuzeigen, in welcher der Gefahrenzonen sich die Arbeitsmaschine befindet. D.h., je geringer der Abstand der Arbeitsmaschine zur Fernsteuerung ist, desto höher ist die an der Fernsteuerung aktivierte Warnstufe und andersherum.

Zweckmäßigerweise ist die Empfängerspulenanordnung dazu ausgebildet, Magnetfelder mit Arbeitsmaschinen spezifischer Kennung und mit einer Notfallkennung, welche für alle Arbeitsmaschinen identisch ist, von Sendespulenanordnungen mehrerer Arbeitsmaschinen zu empfangen, wobei die Empfängerauswerteeinheit dazu ausgebildet ist, eine Gefahrensituation bei Annäherung einer beliebigen Arbeitsmaschine durch Detektion der Notfallkennung im Magnetfeld zu erkennen und bei Erkennen der Gefahrensituation die ermittelte magnetische Feldstärke und Frequenzen als Broadcast-Signal an alle Fernbedienungen zu senden, wobei das Broadcast-Signal die Arbeitsmaschinen spezifische Kennung der die Gefahrensituation auslösenden Arbeitsmaschine umfasst. Eine Auswertung des Broadcast-Signals an den Fernbedienungen, welche das Broadcast-Signal empfangen, führt auf Seite derjenigen Fernbedienung, welche die die Gefahrensituation auslösende Arbeitsmaschine ansteuert, zur Abschaltung des Steuersignals zum Stoppen der entsprechenden Arbeitsmaschine. Um zuverlässig zu erkennen, dass es sich bei Annäherung eines Objekts um eine Arbeitsmaschine handelt und, um Störfeldbeeinflussung zu reduzieren, umfasst das Magnetfeld jeder Arbeitsmaschine in zweckmäßigerweise Weiterbildung zusätzlich zur Arbeitsmaschinen spezifischen Kennung die besagte Notfallkennung in Form von Sequenzen bzw. Kodierungen, die wie bei der Arbeitsmaschinen spezifischen Kennung im felderzeugenden Signal aufmoduliert wird.

Zweckmäßigerweise kann das Broadcast-Signal unter Verwendung von drahtlosen Sensorknoten, worüber mehrere Arbeitsmaschinen und mehrere Fernsteuerungen miteinander kommunizieren, an andere Arbeitsmaschinen und Fernsteuerungen weitergegeben werden, um die Daten des Abstands und/oder der Position der Arbeitsmaschine relativ zur Fernsteuerung mehreren Fernsteuerungen bzw. Arbeitsmaschinen zwecks Überwachung von Gefahrensituationen zur Verfügung zu stellen. Auch diese Weiterbildung erlaubt den Einsatz des erfindungsgemäßen Überwachungssystems beispielsweise auf einer größeren Baustelle mit mehreren Arbeitsmaschinen, auch wenn diese Arbeitsmaschinen mittels separater Fernsteuerungen kontrolliert werden und unabhängig voneinander agieren.

In zweckmäßiger Weiterbildung ist die Sendespulenanordnung und/oder Empfängerspulenanordnung als 3D-Spulenanordnung mit mehreren Sendespulen bzw. Empfängerspulen ausgebildet, die orthogonal zueinander ausgerichtet sind. Eine 3D-Spulenanordnung dient dem Zweck, Feldlinien aus allen drei Richtungen eines kartesischen Koordinatensystems zu empfangen und Feldstärkemessungen aus besagten Richtungen durchzuführen. Mit der Verwendung von 3D-Spulenanordnungen im Sender sowie im Empfänger wird eine exakte Ausrichtung der Sendespulen in Richtung der Empfängerspulen und anders herum umgangen.

Zweckmäßigerweise ist die Arbeitsmaschine ein Erdverdichter bzw. eine Grabenwalze. Dieser Art von Arbeitsmaschinen sind vergleichsweise häufig fahrerlos ausgeführt, werden mittels Fernsteuerungen kontrolliert und erfordern das erfindungsgemäße Überwachungssystem für Gefahrensituationen.

Zweckmäßigerweise wird die Datenübertragungsverbindung zwischen der Fernsteuerung und der Arbeitsmaschine, wenn eine Gefahrensituation erkennbar ist und der Abstand und/oder die Position der Arbeitsmaschine relativ zur Empfängerspulenanordnung nicht verschärfend ist, d.h., sich die Arbeitsmaschine von der Empfängerspulenanordnung entfernt, modifiziert und/oder ein zusätzlicher Steuerbefehl versendet.

Zweckmäßigerweise wird mittels der Fernsteuerung über eine Infrarot-Verbindung ein Stopp-Befehl an die Arbeitsmaschine gesendet, wenn eine Gefahrensituation erkennbar ist und der Abstand und/oder die Position der Arbeitsmaschine relativ zur Empfängerspulenanordnung verschärfend ist, d.h., sich die Arbeitsmaschine auf die Empfängerspulenanordnung zubewegt, bzw. wenn eine Situation vorliegt, wobei der Abstand bzw. die Position der Arbeitsmaschine relativ zur Empfängerspulenanordnung unbekannt ist.

Zweckmäßigerweise wird für die Ermittlung des Abstands und/oder der Position der Arbeitsmaschine relativ zur Empfängerspulenanordnung die Intensität und/oder die Frequenz des bzw. der Magnetfelder gemessen. Dies dient auch der Zuordnung der Arbeitsmaschine zur Fernsteuerung, um beide Komponenten zu koppeln.

Die Erfindung weist insbesondere die folgenden Vorteile auf, dass die Unterbrechung der Datenübertragungsverbindung bei Erkennung einer Gefahrensituation ein äußerst sicheres Mittel ist, um ein Stehenbleiben bzw. einen Stopp der Arbeitsmaschine mangels Befehlssignal der Fernsteuerung besonders zuverlässig zu bewirken. Zudem ist die Erfindung bei jeder Art von Datenübertragungsverbindung einsetzbar, auch bei drahtgebundenen Datenübertragungsverbindungen. Ferner wird mittels der Erfindung bei Erkennung einer sich verschärfenden Gefahrensituation die Zeitdauer bis zum Stopp der Arbeitsmaschine besonders stark verkürzt, da der Aufwand zur Erzeugung und Übermittlung eines Rückmeldesignals zum Stoppen der Arbeitsmaschine entfällt. D.h., mit der Erfindung werden der Ansteuer- und Kontrollaufwand auf Seiten der Fernsteuerung und insbesondere der Schaltungsaufwand und die Schaltungskomplexität auf Seiten der Arbeitsmaschine verringert. Damit verringern sich auch der Schaltungsaufwand und -komplexität bei Arbeitsmaschine und Fernsteuerung. Darüber hinaus ist das erfindungsgemäße Überwachungssystem mit Fernsteuerung und Arbeitsmaschine aufgrund reduziertem Kommunikationsaufwand bzw. mangels Kommunikationserfordernis wegen Wegfall der Rückmeldung bei einer Gefahrensituation besonders wirksam gegen Datenübertragungsfehler geschützt.

Im folgenden wird die Erfindung anhand eines Ausführungsbeispiels näher erläutert.

Fig. 1 zeigt ein Überwachungssystem mit den Komponenten Arbeitsmaschine 6 und Fernsteuerung 14, welche die Arbeitsmaschine steuert bzw. kontrolliert. Die Arbeitsmaschine 6 und die Fernsteuerung 14 kommunizieren über die Datenübertragungsverbindung 7, welche im Ausführungsbeispiel eine drahtlose Datenübertragungsverbindung (beispielsweise eine Funkverbindung (RF) und/oder Infrarotverbindung (IR)) ist.

Die Arbeitsmaschine 6 umfasst Empfangseinheiten 4, welche die Signale, insbesondere Steuersignale, der Fernsteuerung 14 empfangen und aufbereiten. Die Signale werden in einer Empfängerauswerteeinheit 5 der Arbeitsmaschine 6 ausgewertet. Die Arbeitsmaschine 6 reagiert entsprechend der Information, welche mittels der Steuersignale übertragen wird, mit einer Reaktion, beispielsweise mit Stopp, Abbiegen, Anfahren, etc.

Des Weiteren ist an der Arbeitmaschine 6 eine Sendespulenanordnung 1 mit mindestens einer beispielsweise einen Ferritkern aufweisenden Sendespule vorgesehen, welche ein um die Arbeitsmaschine 6 gleichmäßig verteiltes magnetisches Feld 3 erzeugt. Das Magnetfeld umfasst im vorliegenden Ausführungsbeispiel mehrere Einzelfelder. Zur Erzeugung der Magnetfelder wird die Sendespulenanordnung 1 von einer Sendeeinheit 2 in der Arbeitsmaschine 6 entsprechend angesteuert. Die erzeugten magnetischen Felder umfassen beispielsweise reine Sinussignale, welche nicht notwendigerweise auf der gleichen Frequenz liegen müssen, aber auch modulierte Daten, wie beispielsweise die Arbeitsmaschinen spezifische Kennung und/oder die Notfallkennung. Die magnetischen Felder können weitere Eigenschaften aufweisen, beispielsweise Wobbelfrequenzen, wodurch sie von anderen magnetischen Feldern eindeutig unterschieden werden können.

Die Frequenz der an der Arbeitsmaschine 6 erzeugten Magnetfelder wird unter Berücksichtigung von Störeinflüssen, insbesondere durch andere Kommunikationsmittel, an der Arbeitsmaschine 6 festgelegt. Mit Hilfe der Frequenz des Magnetfelds erfolgt auch die Zuordnung der Arbeitsmaschine 6 zur Fernsteuerung 14. Die Frequenzfestlegung erfolgt in einer Kopplungsphase von Arbeitsmaschine 6 und Fernsteuerung 14.

Auf der Seite der Fernsteuerung 14 dient eine Empfängerspulenanordnung 11 mit mindestens einer Empfängerspule zum Empfang des an der Arbeitsmaschine 6 erzeugten magnetischen Feldes. Im Ausführungsbeispiel ist die Empfängerspulenanordnung 11 direkt an der Fernsteuerung 14 vorgesehen. Sie kann aber auch separat zur Fernsteuerung, beispielsweise im Helm und/oder in der Warnweste des Bedieners der Fernsteuerung, vorgesehen sein. Die Empfängerspulenanordnung 11 ist so ausgestaltet, dass das Magnetfeld aus allen Raumrichtungen empfangen werden kann. Die Empfängerspulenanordnung 11 ist beispielsweise als 3D-Spulenanordnung ausgeführt. Eine Empfängerauswerteeinheit 10, welche mit einer Steuereinheit 12 und einem Sendemodul 9 der Fernsteuerung 14 verbunden ist, an der Fernsteuerung 14 wertet das Magnetfeld aus. Mittels der Empfängerauswerteeinheit 10 werden Feldstärke, Intensität, Frequenz, Phase, Amplitude und weitere Parameter des Magnetfelds (z. B. Wobbelfrequenzen) ausgewertet. Die Auswertung der Frequenzen des Magnetfelds dient unter anderem der Zuordnung der Arbeitsmaschine zur Fernsteuerung. Die Magnetfeldauswertung kann auch die Differenzbildung von Magnetfeldparametern umfassen.

Zur Ausführung des Verfahrens zur Überwachung der Gefahrensituation zwischen der Arbeitsmaschine 6 und einem Bediener (in Fig. 1 nicht gezeigt) der Fernsteuerung 14, worauf die Unterbrechnung der Datenübertragungsverbindung 7 Situations bedingt folgt, sind die Position und/oder der Abstand sowie auch die Bewegungsrichtung und Geschwindigkeit der Arbeitsmaschine 6 in Relation zur Empfängerspulenanordnung 11 an der Fernsteuerung 14 sowie der an der Arbeitmaschine 6 anliegende Steuerbefehl der Fernsteuerung 14 auszuwerten. Die Erkennung des Abstands wird durch Messung des magnetischen Flusses durchgeführt. Diese Messung erfolgt im niederfrequenten Bereich, beispielsweise bei einigen 10 kHz, da Signalabschattungen hier kaum eine Rolle spielen. Da zumindest die Arbeitsmaschine nicht positionsfixiert ist, sondern sich bei üblicher Verwendung in Bewegung befindet, und somit eine exakte Ausrichtung der Sende- auf die Empfangsspulen und anders herum nicht möglich ist, werden 3D-Spulenanordnungen zum Magnetfeldempfang zur Erfassung des magnetischen Flusses und Schätzung des Abstands eingesetzt. Vergleichsweise genaue Abstandsmessungen sind durch Schnittpunktbildung von Magnetfeldern mehrerer Spulen möglich. Die Positionsbestimmung kann auch durch ein zusätzliches GPS-Modul an der Arbeitmaschine (in Fig.1 nicht gezeigt) unterstützt werden.

Bei Detektion einer Gefahrensituation, wobei der Abstand und/oder die Position der Arbeitsmaschine 6 in Bezug auf die Empfängerspulenanordnung 11 an der Fernsteuerung 14 verschärfend ist, muss die Information zum Stopp der Arbeitsmaschine 6 zur derselben gelangen. Dies erfolgt erfindungsgemäß im Wege der Unterbrechung der Datenübertragungsverbindung 7, worüber die Arbeitsmaschine 6 im Normabetrieb Informationen zur Steuerung derselben von der Fernsteuerung 14 erhält. D.h., das Steuersignal (IR, Funk, US, etc.) wird auf Seiten der Fernsteuerung abgeschaltet.

Für den Fall, dass mehrere Fernbedienungen und/oder Arbeitsmaschinen in einer Umgebung - beispielsweise auf einer größeren Baustelle - betrieben werden, sind die Magnetfelder jeder Arbeitsmaschine mit einer für alle Arbeitsmaschinen identischen Notfallkennung versehen. Die Notfallkennung im Magnetfeld dient der Unterscheidung der Arbeitsmaschinen von anderen Quellen. Des weiteren ist die Fernbedienung dazu ausgebildet, bei Erkennung einer Gefahrensituation durch Annäherung einer beliebigen Arbeitsmaschine auf der Baustelle die ermittelte magnetische Feldstärke und Frequenzen als Broadcast-Signal an alle Fernbedienungen zu senden, wobei das Broadcast-Signal die Kennung der die Gefahrensituation auslösenden Arbeitsmaschine umfasst. Eine Auswertung des Broadcast-Signals an den Fernbedienungen, welche das Broadcast-Signal empfangen, führt auf Seite derjenigen Fernbedienung, welche die die Gefahrensituation auslösende Arbeitsmaschine ansteuert, zur Abschaltung des Steuersignals und somit zum Stopp des betreffenden Arbeitsmaschine.

## Patentansprüche

1. Vorrichtung zur Überwachung einer Gefahrensituation zwischen einer Arbeitsmaschine (6) und einem Bediener der Arbeitsmaschine(6),
**gekennzeichnet durch**
eine Sendespulenanordnung (1), welche an der Arbeitsmaschine (6) angeordnet und dazu ausgebildet ist, ein Magnetfeld mit Arbeitsmaschinen (6) spezifischer Kennung zu erzeugen, eine Empfängerspulenanordnung (11), welche an einer Fernsteuerung (14) des Bedieners zur Steuerung der Arbeitsmaschine (6), an einem Helm und/oder einer Warnweste des Bedieners der Fernsteuerung (14) angeordnet oder in unmittelbarer Nähe zur Fernsteuerung (14) und deren Bediener vorgesehen und dazu ausgebildet ist, das Magnetfeld der Sendespulenanordnung (1) zu empfangen,
wobei eine der Empfängerspulenanordnung (11) nachgeschaltete Empfängerauswerteeinheit (10) dazu ausgebildet ist, das Magnetfeld der Sendespulenanordnung (1) auszuwerten, um den Abstand und/oder die Position der Arbeitsmaschine (6) relativ zur Empfängerspulenanordnung (11) zu ermitteln, und
wobei eine Datenübertragungsverbindung (7), welche unter anderem zur Übermittlung von Steuerbefehlen zur Ansteuerung der Arbeitsmaschine (6) ausgebildet ist, zwischen einer Sendeeinheit (8) der Fernsteuerung (14) und einer Empfängereinheit der Arbeitsmaschine (6) dazu ausgebildet ist, in Abhängigkeit der Position der Arbeitsmaschine (6), des Abstands der Arbeitsmaschine (6) relativ zur Empfängerspulenanordnung (11) und/oder eines an der Arbeitsmaschine (6) anliegenden Steuerbefehls der Fernsteuerung (14):
- fortzubestehen, wenn eine Gefahrensituation, wobei die Arbeitsmaschine (6) einen für den Bediener der Fernsteuerung (14) gefährdenden Abstand zur Empfängerspulenanordnung (11) aufweist, nicht erkennbar ist,
- fortzubestehen, wenn eine derartige Gefahrensituation erkennbar ist und der Abstand bzw. die Position der Arbeitsmaschine relativ zur Empfängerspulenanordnung (11) nicht verschärfend ist, d.h. sich die Arbeitsmaschine (6) von der Empfängerspulenanordnung (11) entfernt, bzw.
- unterbrochen zu werden, wenn eine derartige Gefahrensituation erkennbar ist und der Abstand und/oder die Position der Arbeitsmaschine (6) relativ zur Empfängerspulenanordnung (11) verschärfend ist, d.h. sich die Arbeitsmaschine (6) auf die Empfängerspulenanordnung (11) zubewegt, bzw. wenn eine Situation vorliegt, wobei der Abstand bzw. die Position der Arbeitsmaschine (6) relativ zur Empfängerspulenanordnung (11) unbekannt ist.

2. Vorrichtung nach Anspruch 1,
wobei in verschiedenen Abständen zur Empfängerspulenanordnung (11) Gefahrenzonen um die Empfängerspulenanordnung (11) festgelegt sind, wobei der Arbeitsmaschine (6) für jede der Gefahrenzonen eine Sollgeschwindigkeit zugewiesen ist, um die Geschwindigkeit der Arbeitsmaschine (6) mit abnehmendem Abstand zur Empfängerspulenanordnung (11) zu verringern bzw. die Arbeitsmaschine (6) zu stoppen.

3. Vorrichtung nach Anspruch 2,
wobei die Istgeschwindigkeit der Arbeitsmaschine (6) bei Eintritt der Arbeitsmaschine (6) in eine der Gefahrenzonen durch Ansteuerung der Arbeitsmaschine (6) mit einem Steuerbefehl an die der jeweiligen Gefahrenzone zugewiesene Sollgeschwindigkeit anpassbar ist.

4. Vorrichtung nach einem der Ansprüche 2 oder 3,
wobei eine an der Fernsteuerung (14) angeordnete Gefahrenanzeige, welche als visuelle, akustische und/oder als Vibrationsanzeige ausgeführt ist, dazu ausgebildet ist, dem Bediener der Fernsteuerung (14) in Form von Warnstufen anzuzeigen, in welcher der Gefahrenzonen sich die Arbeitsmaschine (6) befindet.

5. Vorrichtung nach einem der Ansprüche 1 bis 4,
wobei eine an der Fernsteuerung (14) angeordnete Gefahrenanzeige, welche als visuelle, akustische und/oder als Vibrationsanzeige ausgeführt ist, dazu ausgebildet ist, dem Bediener der Fernsteuerung (14) anzuzeigen, wenn eine Gefahrensituation erkannt wird.

6. Vorrichtung nach einem Ansprüche 1 bis 5,
wobei die Datenübertragungsverbindung (7) als Infrarot-Verbindung, als Funkverbindung oder anderweitige drahtlose oder drahtgebundene Verbindung (US, CAN, I²C, etc.) ausgebildet ist.

7. Vorrichtung nach einem der Ansprüche 1 bis 6,
wobei die Empfängerspulenanordnung (11) dazu ausgebildet ist, Magnetfelder mit Arbeitsmaschinen (6) spezifischer Kennung und mit einer Notfallkennung, welche für alle Arbeitsmaschinen (6) identisch ist, von Sendespulenanordnungen (1) mehrerer Arbeitsmaschinen (6) zu empfangen, wobei die Empfängerauswerteeinheit (10) dazu ausgebildet ist, eine Gefahrensituation bei Annäherung einer beliebigen Arbeitsmaschine (6) durch Detektion der Notfallkennung im Magnetfeld zu erkennen und bei Erkennen der Gefahrensituation die ermittelte magnetische Feldstärke und Frequenzen als Broadcast-Signal an alle Fernbedienungen zu senden, wobei das Broadcast-Signal die Arbeitsmaschinen (6) spezifische Kennung der die Gefahrensituation auslösenden Arbeitsmaschine (6) umfasst, wobei eine Auswertung des Broadcast-Signals an den Fernbedienungen, welche das Broadcast-Signal empfangen, auf Seite derjenigen Fernbedienung, welche die die Gefahrensituation auslösende Arbeitsmaschine (6) ansteuert, zur Abschaltung des Steuersignals führt.

8. Vorrichtung nach Anspruch 7,
wobei das Broadcast-Signal unter Verwendung von drahtlosen Sensorknoten, worüber mehrere Arbeitsmaschinen (6) und mehrere Fernsteuerungen (14) miteinander kommunizieren, weitergegeben wird.

9. Vorrichtung nach einem der Ansprüche 1 bis 8,
wobei die Sendespulenanordnung (1) und/oder die Empfängerspulenanordnung (11) als 3D-Spulenanordnung mit mehreren Sendespulen bzw. Empfängerspulen ausgebildet ist, die orthogonal zueinander ausgerichtet sind.

10. Vorrichtung nach einem der Ansprüche 1 bis 9,
wobei die Arbeitsmaschine (6) ein Erdverdichter oder eine Grabenwalze ist.

11. Verfahren zur Überwachung einer Gefahrensituation zwischen einer Arbeitsmaschine (6) und einem Bediener der Arbeitsmaschine (6)
**gekennzeichnet durch**
die Verwendung einer Vorrichtung zur Überwachung der Gefahrensituation gemäß einem der Ansprüche 1 bis 10, mit den Verfahrensschritten:
- Bereitstellen der Vorrichtung zur Überwachung der Gefahrensituation mit einer Sendespulenanordnung (1), welche an der Arbeitsmaschine (6) angeordnet ist, mit einer Empfängerspulenanordnung (11), welche an der Fernsteuerung (14) des Bedieners zur Steuerung der Arbeitsmaschine (6), an einem Helm und/oder einer Warnweste des Bedieners angeordnet oder in unmittelbarer Nähe zur Fernsteuerung (14) und deren Bediener vorgesehen ist,
- Erzeugen eines Magnetfelds mit Arbeitsmaschinen (6) spezifischer Kennung mittels der Sendespulenanordnung (1),
- Empfangen des Magnetfelds der Sendespulenanordnung (1) mittels der Empfängerspulenanordnung (11),
- Ermitteln des Abstands und/oder der Position der Arbeitsmaschine (6) relativ zur Empfängerspulenanordnung (11) durch Auswerten des Magnetfelds der Sendespulenanordnung (1),
- wobei eine Datenübertragungsverbindung (7), welche unter anderem Steuerbefehle der Fernsteuerung (14) zur Ansteuerung der Arbeitsmaschine (6) übermittelt, zwischen einer Sendeeinheit der Fernsteuerung und einer Empfängereinheit der Arbeitsmaschine (6) in Abhängigkeit der Position der Arbeitsmaschine (6), des Abstands der Arbeitsmaschine (6) relativ zur Empfängerspulenanordnung (11) und/oder eines an der Arbeitsmaschine (6) anliegenden Steuerbefehls der Fernsteuerung (1):
- fortbesteht, wenn eine Gefahrensituation, wobei die Arbeitsmaschine (6) einen für den Bediener der Fernsteuerung (14) gefährdenden Abstand zur Empfängerspulenanordnung (11) aufweist, nicht erkennbar ist,
- fortbesteht, wenn eine derartige Gefahrensituation erkennbar ist und der Abstand bzw. die Position der Arbeitsmaschine (6) relativ zur Empfängerspulenanordnung (11) nicht verschärfend ist, d.h. sich die Arbeitsmaschine (6) von der Empfängerspulenanordnung (11) entfernt, bzw.
- unterbrochen wird, wenn eine derartige Gefahrensituation erkennbar ist und der Abstand und/oder die Position der Arbeitsmaschine (6) relativ zur Empfängerspulenanordnung (11) verschärfend ist, d.h. sich die Arbeitsmaschine (6) auf die Empfängerspulenanordnung (11) zu bewegt, bzw. wenn eine Situation vorliegt, wobei der Abstand bzw. die Position der Arbeitsmaschine (6) relativ zur Empfängerspulenanordnung (11) unbekannt ist.

12. Verfahren nach Anspruch 11,
wobei,
wenn eine Gefahrensituation erkennbar ist und der Abstand und/oder die Position der Arbeitsmaschine (6) relativ zur Empfängerspulenanordnung (11) nicht verschärfend ist, d.h., sich die Arbeitsmaschine (6) von der Empfängerspulenanordnung (11) entfernt,
die Datenübertragungsverbindung (7) zwischen der Fernsteuerung (14) und der Arbeitsmaschine (6) modifiziert und/oder ein zusätzlicher Steuerbefehl versendet wird.

13. Verfahren nach Anspruch 11,
wobei,
wenn eine Gefahrensituation erkennbar ist und der Abstand und/oder die Position der Arbeitsmaschine (6) relativ zur Empfängerspulenanordnung (11) verschärfend ist, d.h., sich die Arbeitsmaschine (6) auf die Empfängerspulenanordnung (11) zubewegt, bzw.
wenn eine Situation vorliegt, wobei der Abstand bzw. die Position der Arbeitsmaschine (6) relativ zur Empfängerspulenanordnung (11) unbekannt ist,
ein Stopp-Befehl mittels der Fernsteuerung (14) über eine Infrarot-Verbindung an die Arbeitsmaschine gesendet wird.

14. Verfahren nach einem der Ansprüche 11 bis 13,
wobei zur Berechnung des Abstands und/oder der Position der Arbeitsmaschine (6) relativ zur Empfängerspulenanordnung (11) die Intensität, Frequenz, Phase, Amplitude und weitere Parameter des Magnetfelds ermittelt werden und/oder eine Differenzbildung von Magentfeldparametern ausgeführt wird.

15. Überwachungssystem mit einer Arbeitsmaschine (6), einer Fernsteuerung (14) und einer Vorrichtung zur Überwachung einer Gefahrensituation zwischen der Arbeitsmaschine (6) und einem Bediener der Arbeitsmaschine (6) gemäß einem der Ansprüche 1 bis 10.

## Claims

1. Device for monitoring a dangerous situation between a work machine (6) and an operator of the work machine (6), **characterized by**
a transmitting coil arrangement (1), which is arranged on the work machine (6) and adapted to generate a magnetic field with work machine (6) specific identification, a receiver coil arrangement (11), which is arranged on a remote control (14) of the operator for controlling the work machine (6), on a helmet and/or a warning vest of the operator of the remote control (14), or which is provided in the immediate vicinity of the remote control (14) and its operator and is adapted to receive the magnetic field of the transmitting coil arrangement (1),
wherein a receiver evaluation unit (10) downstream of the receiver coil arrangement (11) is adapted to evaluate the magnetic field of the transmitting coil arrangement (1) to determine the distance and/or the position of the work machine (6) relative to the receiver coil arrangement (11), and
wherein a data transmission link (7), which is, among other things, adapted for the transmission of control commands for controlling the work machine (6), between a transmitting unit (8) of the remote control (14) and a receiver unit of the work machine (6) is adapted, depending on the position of the work machine (6), the distance of the work machine (6) relative to the receiver coil arrangement (11) and/or a control command of the remote control (14) applied to the work machine (6):
- to persist if a dangerous situation, wherein the work machine (6) has a distance to the receiver coil arrangement (11) endangering the operator of the remote control (14), is not recognizable,
- to persist if such a dangerous situation is recognizable and the distance or the position of the work machine (6) relative to the receiver coil arrangement (11) is not aggravating, i.e., the work machine (6) moves away from the receiver coil arrangement (11), or
- to be interrupted if such a dangerous situation is recognizable and the distance and/or the position of the work machine (6) relative to the receiver coil arrangement (11) is aggravating, i.e., the work machine (6) moves towards the receiver coil arrangement (11), or if there is a situation, wherein the distance or the position of the work machine (6) relative to the receiver coil arrangement (11) is unknown.

2. Device according to claim 1, wherein at different distances to the receiver coil arrangement (11) danger zones are defined around the receiver coil arrangement (11), for each one of the danger zones a target speed is assigned to the work machine (6) to reduce the speed of the work machine (6) with decreasing distance to the receiver coil arrangement (11) or to stop the work machine (6).

3. Device according to claim 2, wherein the actual speed of the work machine (6) at entry of the work machine (6) into one of the danger zones is adaptable to the assigned target speed of the respective danger zone by controlling the work machine (6) with a control command.

4. Device according to one of claims 2 or 3, wherein a danger indicator, which is configured as a visual, audible and/or vibration display, arranged on the remote control (14) is configured to indicate to the operator of the remote control (14) in the form of warning levels in which one of the danger zones the work machine (6) is located.

5. Device according to one of claims 1 to 4, wherein a danger indicator, which is configured as a visual, audible and/or vibration display, arranged on the remote control (14) is configured to indicate to the operator of the remote control (14) when a dangerous situation is detected.

6. Device according to one of claims 1 to 5, wherein the data transmission link (7) is configured as an infrared link, as a radio link or other wireless or wired link (US, CAN, I2C, etc.).

7. Device according to one of claims 1 to 6, wherein the receiver coil arrangement (11) is adapted to receive magnetic fields with work machine (6) specific identification and with an emergency identification, which is identical for all work machines (6), from transmitting coil arrangement (1) of several work machines (6), wherein the receiver evaluation unit (10) is adapted to recognize a dangerous situation through any approaching work machine (6) by detecting the emergency identification in the magnetic field and, upon recognition of the danger situation, to send the determined magnetic field strength and frequencies as a broadcast signal to all remote controls, wherein the broadcast signal includes the work machine (6) specific identification of the dangerous situation triggering work machine (6), wherein an evaluation of the broadcast signal at the remote controls, which receive the broadcast signal, leads on the side of the remote control (14), which controls the dangerous situation triggering work machine (6), to the deactivation of the control signal.

8. Device according to claim 7, wherein the broadcast signal is relayed using wireless sensor nodes through which multiple work machines (6) and multiple remote controls (14) communicate with each other.

9. Device according to one of claims 1 to 8, wherein the transmitting coil arrangement (1) and/or the receiver coil arrangement (11) are configured as a 3D-coil arrangement with a plurality of transmitting coils or receiver coils, which are aligned orthogonal to each other.

10. Device according to one of claims 1 to 9, wherein the work machine (6) is a soil compactor or a trench roller.

11. Method for monitoring a dangerous situation between a work machine (6) and an operator of the work machine (6) **characterized by** the use of a device for monitoring the dangerous situation according to one of claims 1 to 10, comprising the method steps:
- providing the device for monitoring the dangerous situation with a transmitting coil arrangement (1), which is arranged on the work machine (6), with a receiver coil arrangement (11), which is arranged on the remote control (14) of the operator for controlling the work machine (6), a helmet and/or a warning vest of the operator, or provided in the immediate vicinity of the remote control (14) and its operator,
- generating a magnetic field with work machine (6) specific identification by means of the transmitting coil arrangement (11),
- receiving the magnetic field of the transmitting coil arrangement (1) by means of the receiver coil arrangement (11),
- determining the distance and/or the position of the work machine (6) relative to the receiver coil arrangement (11) by evaluating the magnetic field of the transmitting coil arrangement (1),
- wherein a data transmission link (7), which, among other things, transmits control commands of the remote control (14) for controlling the work machine (6) between a transmitting unit of the remote control and a receiver unit of the work machine (6) depending on the position of the work machine (6), the distance of the work machine (6) relative to the receiver coil arrangement (11) and/or a control command of the remote control (1) applied to the work machine (6):
- persists if a dangerous situation, wherein the work machine (6) has a distance to the receiver coil arrangement (11) endangering the operator of the remote control (14), is not recognizable,
- persists if such a dangerous situation is recognizable and the distance or the position of the work machine (6) relative to the receiver coil arrangement (11) is not aggravating, i.e., the work machine (6) moves away from the receiver coil arrangement (11), or
- is interrupted if such a dangerous situation is recognizable and the distance and/or the position of the work machine (6) relative to the receiver coil arrangement (11) is aggravating, i.e., the work machine (6) moves towards the receiver coil arrangement (11), or if there is a situation, wherein the distance or position of the work machine (6) relative to the receiver coil arrangement (11) is unknown.

12. Method according to claim 11, wherein, when a danger situation is recognizable and the distance and/or the position of the work machine (6) relative to the receiver coil arrangement (11) is not aggravating, i.e., the work machine (6) moves away from the receiver coil arrangement (11), the data transmission link (7) between the remote control (14) and the work machine (6) is modified and/or an additional control command is sent.

13. Method according to claim 11, wherein, when a danger situation is recognizable and the distance and/or the position of the work machine (6) relative to the receiver coil arrangement (11) is aggravating, i.e., the work machine (6) moves towards the receiver coil arrangement (11), or if there is a situation where the distance or the position of the work machine (6) relative to the receiver coil arrangement (11) is unknown, a stop command is transmitted to the work machine by the remote control (14) via an infrared link.

14. Method according to one of claims 11 to 13, wherein for calculating the distance and/or the position of the work machine (6) relative to the receiver coil arrangement (11) the intensity, frequency, phase, amplitude and other parameters of the magnetic field are determined, and/or a difference of magnetic field parameters is determined.

15. Monitoring system comprising a work machine (6), a remote control (14) and a device for monitoring a dangerous situation between the work machine (6) and an operator of the work machine (6) according to one of claims 1 to 10.

## Revendications

1. Dispositif destiné à surveiller une situation dangereuse entre une machine de travail (6) et un opérateur de la machine de travail (6), **caractérisé par** un système de bobine émettrice (1), qui est agencé sur la machine de travail (6) et conçu pour générer un champ magnétique avec l'identification spécifique de la machine de travail (6), un système de bobine réceptrice (11), qui est agencé sur une télécommande (14) de l'opérateur destinée à commander la machine de travail (6), sur un casque et/ou un vêtement fluorescent de l'opérateur de la télécommande (14), ou qui est fournie dans le voisinage immédiat de la télécommande (14) et de son opérateur et est conçu pour recevoir le champ magnétique du système de bobine émettrice (1),
dans lequel une unité d'évaluation du récepteur (10) en aval du système de bobine réceptrice (11) est conçue pour évaluer le champ magnétique du système de bobine émettrice (1) pour déterminer la distance et/ou la position de la machine de travail (6) par rapport au système de bobine réceptrice (11) et
dans lequel un liaison de transmission de données (7), qui est, entre autres choses, conçue pour la transmission des ordres de commande destinée à commander la machine de travail (6), entre une unité d'émission (8) de la télécommande (14) et une unité de réception de la machine de travail (6) est conçu, selon la position de la machine de travail (6), la distance de la machine de travail (6) par rapport au système de bobine réceptrice (11) et/ou un ordre de commande de la télécommande (14) appliquée à la machine de travail (6) :
- pour persister si une situation dangereuse, dans laquelle la machine de travail (6) présente une distance au système de bobine réceptrice (11) mettant en danger l'opérateur de la télécommande (14), n'est pas reconnaissable,
- pour persister si une telle situation dangereuse est reconnaissable et la distance ou la position de la machine de travail (6) par rapport au système de bobine réceptrice (11) ne s'aggrave pas, c.-à-d., la machine de travail (6) s'éloigne du système de bobine réceptrice (11), ou
- pour être interrompu si une telle situation dangereuse est reconnaissable et la distance et/ou la position de la machine de travail (6) par rapport au système de bobine réceptrice (11) s'aggravent, c.-à-d., la machine de travail (6) se déplace vers le système de bobine réceptrice (11), ou s'il existe une situation, dans laquelle la distance ou la position de la machine de travail (6) par rapport au système de bobine réceptrice (11) est inconnue.

2. Dispositif selon la revendication 1, dans lequel à différentes distances des zones de danger du système de bobine réceptrice (11) sont définies autour du système de bobine réceptrice (11), pour chacune des zones de danger, une vitesse cible est attribuée à la machine de travail (6) pour réduire la vitesse de la machine de travail (6) avec diminution de la distance au système de bobine réceptrice (11) ou pour arrêter la machine de travail (6).

3. Dispositif selon la revendication 2, dans lequel la vitesse réelle de la machine de travail (6) à l'entrée de la machine de travail (6) dans l'une des zones de danger est adaptable à la vitesse de la cible attribuée de la zone de danger respective en contrôlant la machine de travail (6) avec un ordre de commande.

4. Dispositif selon l'une des revendications 2 ou 3, dans lequel un indicateur de danger, qui est conçu comme un affichage visuel, sonore et/ou une vibration, agencé sur la télécommande (14) est conçu pour indiquer à l'opérateur de la télécommande (14) sous la forme niveaux d'avertissement dans lesquels l'une des zones de danger la machine de travail (6) se trouve.

5. Dispositif selon l'une des revendications 1 ou 4, dans lequel un indicateur de danger, qui est conçu comme un affichage visuel, sonore et/ou une vibration, agencé sur la télécommande (14) est conçu pour indiquer à l'opérateur de la télécommande (14) lorsqu'une situation dangereuse est détectée.

6. Dispositif selon l'une des revendications 1 à 5, dans lequel la liaison de transmission de données (7) est conçue comme une liaison infrarouge, comme une liaison radio ou une autre liaison câblée ou sans fil (US, CAN, I2C, etc.).

7. Dispositif selon l'une des revendications 1 à 6, dans lequel le système de bobine réceptrice (11) est conçu pour recevoir les champs magnétiques avec l'identification spécifique de la machine de travail (6) et avec une identification d'urgence, qui est identique pour toutes les machines de travail (6) provenant du système de bobine émettrice (1) de plusieurs machines de travail (6), dans lequel l'unité d'évaluation du récepteur (10) est conçue pour reconnaître une situation dangereuse par le biais d'une quelconque machine de travail approchant (6) en détectant l'identification d'urgence dans le champ magnétique et, dès la reconnaissance de la situation de danger, pour envoyer l'intensité de champ magnétique et les fréquences déterminées comme un signal de diffusion à toutes les télécommandes, dans lequel le signal de diffusion comprend l'identification spécifique de la machine de travail (6) de la situation dangereuse déclenchant la machine de travail (6), dans lequel une évaluation de signal de diffusion au niveau des télécommandes, qui reçoivent le signal de diffusion, conduit sur le côté de la télécommande (14), qui commande la situation dangereuse déclenchant la machine de travail (6), à la désactivation du signal de commande.

8. Dispositif selon la revendication 7, dans lequel le signal de diffusion du signal est relayé à l'aide de noeuds de capteurs sans fil grâce auquel plusieurs machines de travail (6) et plusieurs télécommandes (14) communiquent les uns avec les autres.

9. Dispositif selon l'une des revendications 1 à 8, dans lequel le système de bobine émettrice (1) et/ou le système de bobine réceptrice (11) sont conçus comme un système de bobine en 3D comportant une pluralité de bobines émettrices ou de bobines réceptrices, qui sont alignées orthogonalement l'une par rapport à l'autre.

10. Dispositif selon l'une des revendications 1 à 9, dans lequel la machine de travail (6) est un compacteur de sol ou d'un rouleau de tranchée.

11. Procédé destiné à surveiller une situation dangereuse entre une machine de travail (6) et un opérateur de la machine de travail (6) **caractérisé par** l'utilisation d'un dispositif destiné à surveiller la situation dangereuse selon l'une des revendications 1 à 10, comprenant les étapes de procédé :
- fourniture du dispositif destiné à surveiller la situation dangereuse avec un système de bobine émettrice (1), qui est agencé sur la machine de travail (6), avec un système de bobine réceptrice (11), qui est agencé sur la télécommande (14) de l'opérateur destinée à commander la machine de travail (6), un casque et/ou un vêtement fluorescent de l'opérateur, ou fourni dans le voisinage immédiat de la télécommande (14) et de son opérateur,
- génération d'un champ magnétique avec l'identification spécifique de la machine de travail (6) au moyen du système de bobine émettrice (11),
- réception du champ magnétique du système de bobine émettrice (1) au moyen du système de bobine réceptrice (11),
- détermination de la distance et/ou de la position de la machine de travail (6) par rapport au système de bobine réceptrice (11) en évaluant le champ magnétique du système de bobine émettrice (1),
- dans lequel une liaison de transmission de données (7) qui, entre autres choses, transmet des ordres de commande de la télécommande (14) destinée à commander la machine de travail (6), entre une unité d'émission de la télécommande et une unité de réception de la machine de travail (6) selon la position de la machine de travail (6), la distance de la machine de travail (6) par rapport au système de bobine réceptrice (11) et/ou un ordre de commande de la télécommande (1) appliqué à la machine de travail (6) :
- persiste si une situation dangereuse, dans laquelle la machine de travail (6) présente une distance au système de bobine réceptrice (11) mettant en danger l'opérateur de la télécommande (14), n'est pas reconnaissable,
- persiste si une telle situation dangereuse est reconnaissable et la distance ou la position de la machine de travail (6) par rapport au système de bobine réceptrice (11) ne s'aggrave pas, c.-à-d., la machine de travail (6) s'éloigne du système de bobine réceptrice (11), ou
- est interrompue si une telle situation dangereuse est reconnaissable et la distance et/ou la position de la machine de travail (6) par rapport au système de bobine réceptrice (11) s'aggravent, c.-à-d., la machine de travail (6) se déplace vers le système de bobine réceptrice (11), ou s'il existe une situation, dans laquelle la distance ou position de la machine de travail (6) par rapport au système de bobine réceptrice (11) est inconnue.

12. Procédé selon la revendication 11, dans lequel, lorsqu'une situation de danger est reconnaissable et la distance et/ou la position de la machine de travail (6) par rapport au système de bobine réceptrice (11) ne s'aggravent pas, c.-à-d., la machine de travail (6) s'éloigne du système de bobine réceptrice (11), la liaison de transmission de données (7) entre la télécommande (14) et la machine de travail (6) est modifiée et/ou une commande supplémentaire est envoyée.

13. Procédé selon la revendication 11, dans lequel une situation de danger est reconnaissable et la distance et/ou la position de la machine de travail (6) par rapport au système de bobine réceptrice (11) s'aggravent, c.-à-d., la machine de travail (6) se déplace vers le système de bobine réceptrice (11), ou s'il existe une situation, dans laquelle la distance ou la position de la machine de travail (6) par rapport au système de bobine réceptrice (11) est inconnue, une commande d'arrêt est à la machine de travail par la télécommande (14) par l'intermédiaire d'une liaison infrarouge.

14. Procédé selon l'une des revendications 11 à 13, dans lequel pour calculer la distance et/ou la position de la machine de travail (6) par rapport au système de bobine réceptrice (11) l'intensité, la fréquence, la phase, l'amplitude et d'autres paramètres du champ magnétique sont déterminés et/ou une différence des paramètres du champ magnétique est déterminée.

15. Système de surveillance comprenant une machine de travail (6), une télécommande (14) et un dispositif destiné à surveiller une situation dangereuse entre la machine de travail (6) et un opérateur de la machine de travail (6) selon l'une des revendications 1 à 10.
